# EUROPÄISCHE PATENTSCHRIFT

(11) **EP 2 628 405 B1**
(45) Veröffentlichungstag und Bekanntmachung des Hinweises auf die Patenterteilung: **24.08.2016**
(21) Anmeldenummer: 12155395.2
(22) Anmeldetag: 14.02.2012
(51) Int. Cl.: A45C 5/02, A45C 11/04, A45C 11/06, A45C 13/10

(54) **Klappbares Etui**
Collapsible case
Etui pliant

(43) Veröffentlichungstag der Anmeldung: 21.08.2013
(73) Patentinhaber: Blacknovum Design GmbH, 8045 Graz (AT)
(72) Erfinder: PIRKHEIM, Andreas, 8063 Eggersdorf (AT)
(74) Vertreter: Buchenau, Thomas

(56) Entgegenhaltungen:
- WO-A1-01/17866
- WO-A1-2009/031784
- CN-Y- 201 358 043
- DE-A1-102004 051 128
- FR-A1- 2 674 826
- KR-A- 20110 036 292
- KR-U- 20100 006 178

## Beschreibung

Die Erfindung betrifft ein klappbares Etui, das insbesondere für die Aufbewahrung von Brillen geeignet ist.

Aus DE 94 06 836 U1 ist eine Faltschachtel aus Karton oder ähnlichem Material bekannt, die als Brillenetui ausgebildet ist. Diese Faltschachtel wird über sogenannte Verschließzungen geöffnet und geschlossen. Nachteilig an dem in DE 94 06 836 U1 beschriebenen Etui ist die nur begrenzte Lebensdauer der Verschließzungen und die aufgrund des Kartonmaterials nur gering anmutende Wertigkeit.

Aus WO 01/17866 A1, KR 2011 0036292 A, WO 2009/031784 A1 und CN 201 358 043 Y sind Faltboxen bekannt, die in einer beschriebenen Ausführungsform magnetische Verschlusselemente aufweisen. Die Faltboxen lassen sich über eine Deckfläche auf- und zuklappen.

Aus DE 298 16 655 U1 ist ein Brillenetui mit zwei formstabilen Hartschalen bekannt, das über ein spezielles Drehschubgelenk geöffnet und wieder geschlossen wird. Aus DE 35 27 616 A1 und DE 43 11 222 A1 sind weitere Hartschalen-Brillenetuis bekannt, die ebenfalls aus zwei Etuielementen bestehen, welche über ein Drehgelenk miteinander verbunden sind. Nachteilig an Brillenetuis mit Hartschalen ist der relativ große Platzbedarf, welcher für die Lagerung nicht genutzter Brillenetuis benötigt wird.

Aus DE 43 06 567 A1 ist ein prismatisches Brillenetui bekannt, das durch eine besondere Faltung miteinander verbundener ebener Flächen erzeugt werden kann. Zwei Flächen können dazu mittels eines Magnetverschlusses oder eines Klettverschlusses miteinander verbunden werden. Das Brillenetui kann zwar bei Nichtbenutzung in eine relativ flache Konfiguration zusammengefaltet werden. In dem zusammengefalteten Zustand liegen jedoch immer noch mehrere Seitenflächen übereinander.

Aus DE 10 2004 051128 A1 sind Zuschnitte für ein Brillenetuis bekannt, die in geöffnetem Zustand eine flache Konfiguration aufweisen. Die Brillenetuis haben eine Deckfläche, über welche sie auf- und zuklappbar sind.

Aus KR 2010 0006178 U ist ein Brillenetui mit im Querschnitt dreieckiger Form und Magnetverschluss bekannt, dessen Seitenflächen derart zusammenfaltbar sind, dass das Brillenetui zur Lagerung ohne aufgenommene Brille in einer ebenen, flach zusammengefalteten Konfiguration verwendet werden kann.

Aus FR 2 674 826 A1 ist ein Brillenetui nach dem Oberbegriff des Anspruchs 1 bekannt, welches ferner eine auf der Bodenfläche angeordnete, dreidimensionale Struktur umfasst, welche dem Brillenetui Formstabilität verleiht.

Der Erfindung liegt die Aufgabe zugrunde, ein Etui zur Verfügung zu stellen, das bei Nichtnutzung in eine möglichst flache Konfiguration gebracht werden kann und hinsichtlich seiner Funktionalität sowie seines Designs flexibel ist.

Die Lösung der Aufgabe erfolgt erfindungsgemäß mit den Merkmalen des Anspruchs 1.

Ein erfindungsgemäßes klappbares Etui für Brillen umfasst mindestens
a) eine Bodenfläche,
b) vier an die Bodenfläche angrenzende Seitenflächen und
c) mehrere an die Seitenflächen angrenzende Deckflächen,
wobei aneinander angrenzende Flächen über, vorzugsweise linear verlaufende, Klappbereiche miteinander verbunden sind. Dabei sind die genannten Flächen derart miteinander verbunden, dass sie bei vollständig aufgeklapptem Etui in einer Ebene liegen. Ferner ist grenzt an jede Seite der Bodenfläche eine Seitenfläche an und jede Seitenfläche auf der der Bodenfläche gegenüberliegenden Seite ist mit jeweils einer Deckfläche verbunden. Ferner umfassen alle Deckflächen Magnetelemente, die derart angeordnet sind, dass durch Klappen um die Klappbereiche ein formstabiler dreidimensionaler Körper mit einem durch die Bodenfläche gebildeten Boden und einer vom Boden beabstandeten, durch die Deckflächen gebildeten Decke herstellbar ist, dessen Deckflächen durch die magnetische Anziehungskraft der Magnetelemente miteinander verbindbar sind.

Magnetelemente im Sinne der Erfindung sind permanent magnetische, elektromagnetische und auch magnetisierbare Elemente. Entscheidend ist lediglich, dass eine Kombination derartiger Magnetelemente verwendet wird, welche die im Anspruch 1 angegebenen Funktionen erfüllt. Dies ist beispielsweise der Fall, wenn Permanentmagnete miteinander und/oder mit magnetisierbaren Elementen kombiniert werden. Auf konkrete Möglichkeiten zur Auswahl und Anordnung von Magnetelementen wird im Zusammenhang mit den Unteransprüchen und der Figurenbeschreibung noch näher eingegangen.

Das erfindungsgemäße Etui hat den Vorteil, dass es vollständig auseinanderklappbar und damit bei Nicht-Benutzung sehr flach ist.

In einer praktischen Ausführungsform sind die Deckflächen derart gestaltet und angeordnet, dass bei beliebiger flächiger Anordnung der Deckflächen übereinander eine magnetische Verbindung zwischen den Deckflächen hergestellt wird. In diesem Fall ergeben sich nicht nur eine Vielzahl von Designvarianten, sondern es kann auch die Funktionalität des Etuis insofern erhöht werden, als durch die Wahl der Anordnung der Deckflächen die Öffnungsseite des Etuis variierbar ist. Auf diese Möglichkeit wird im Zusammenhang mit der Figurenbeschreibung noch im Detail Bezug genommen. Unter "übereinander Anordnen" wird im vorliegenden Fall verstanden, dass die Flächen zumindest teilweise mit ihrer flächigen Seite miteinander zur Anlage gebracht werden.

Der Verschluss eines erfindungsgemäßen Etuis ist besonders zuverlässig und langlebig, wenn sich zwei Deckflächen im zusammengeklappten Zustand mindestens teilweise überlappen und miteinander zur Anlage kommen. Hinsichtlich des erforderlichen Materialeinsatzes und der Herstellungskosten ist es zu bevorzugen, wenn sich nur möglichst kleine Teilflächen überlappen. Die Sicherheit des Verschlusses hingegen ist um so höher, je stärker die zwischen den Deckelementen wirkende Magnetkraft ist. Dies kann bei vorgegebener Maximaldicke einer Fläche insbesondere durch Vergrößerung der sich überlappenden Teilflächen bewirkt werden. Es wird darauf hingewiesen, dass statt einer einzelnen Bodenfläche und mehreren Deckflächen auch eine einzelne Deckfläche und mehrere Bodenfläche verwendbar sind. Es versteht sich daher, dass die Begriffe Deckfläche und Bodenfläche austauschbar sind.

Eine bevorzugte Ausführungsform eines erfindungsgemäßen Etuis umfasst eine Bodenfläche, vier Seitenflächen und vier Deckflächen. Weiter bevorzugt erstrecken sich mindestens zwei der Deckflächen über die gesamte Decke des Etuis, so dass diese im zusammengeklappten Zustand vollflächig zur Anlage kommen. Die beiden anderen Deckflächen erstrecken sich bevorzugt nur über einen Teilbereich der Decke und ergänzen sich besonders bevorzugt in etwa zu der gesamten Deckfläche, so dass sich im Bereich der Decke eine dreilagige Deckflächenstruktur ergibt.

In einer weiteren praktischen Ausführungsform des erfindungsgemäßen Etuis weisen zwei der Deckflächen jeweils zwei Permanentmagnete und zwei der Deckflächen magnetisierbares Material auf. Es hat sich gezeigt, dass mit dieser Kombination eine insgesamt sehr stabile und gleichzeitig kostengünstige Decke erzielbar ist. Die Permanentmagnete sind vorzugsweise so in den Deckflächen angeordnet, dass diese bei zusammengeklapptem Etui vollflächig und gegenpolig ausgerichtet miteinander zur Anlage kommen.

Wenn die Magnetelemente innerhalb der jeweiligen Flächen angeordnet sind, insbesondere zwischen zwei als Obermaterial eingesetzten Materialbahnen, sind diese gut vor äußeren Einwirkungen, wie z.B. mechanischen oder direkten thermischen Belastungen, geschützt.

Für mindestens zwei Seitenflächen und/oder mindestens eine Deckfläche werden vorzugsweise biegesteife Elemente eingesetzt, um dem Etui die für Brillen oder sonstige zerbrechliche Gegenstände erforderliche Stabilität zu verleihen. Dazu können zwischen den Obermaterialien beispielsweise dünne Metallplatten aus magnetisierbarem Material verwendet werden.

Wenn die Vorderseite und die Rückseite des auseinandergeklappten erfindungsgemäßen Etuis unterschiedliche Oberflächenmaterialien aufweisen, ergibt sich eine erhöhte Designflexibilität, und zwar insbesondere dann, wenn das Etui so gestaltet ist, dass durch die Wahlmöglichkeit aus mindestens zwei Klappkonfigurationen vom Benutzer aktiv auswählbar ist, welches Obermaterial bei zusammengeklapptem Etui auf der Innenseite und welches auf der Außenseite des Etuis angeordnet sein soll.

Wenn die Dicke aller Flächen gleich groß ist, lassen sich auseinandergeklappte Etuis besonders gut in Form von "Etuitürmen" übereinander stapeln und nebeneinander in entsprechenden Türmen lagern.

Auf die Vorteile einer dreilagigen Fläche im zusammengeklappten Zustand des erfindungsgemäßen Etuis wurde bereits hingewiesen. Vorzugsweise umfasst ein Etui daher drei zumindest teilweise, vorzugsweise vollflächig aneinander anliegende Teilflächen, welche durch die Magnetelemente zusammengehalten werden.

Weitere Designvarianten eines erfindungsgemäßen Etuis ergeben sich, wenn die Decke oder der Boden zwei Teilflächen und mindestens eine oberund/oder unterhalb dieser Flächen angeordnete Zusatzfläche umfasst, die im zusammenklappten Zustand aneinander anliegen und durch die Magnetelemente zusammengehalten werden. Die Zusatzfläche kann dabei beispielsweise die gesamte Bodenfläche bzw. Deckenfläche umfassen. In diesem Fall können die Teilflächen bei zusammengeklapptem Etui wahlweise einzeln oder gemeinsam oberhalb oder unterhalb der Zusatzfläche angeordnet werden, wobei sich verschiedene Designs ergeben.

In einer besonders bevorzugten Ausführungsform umfassen zwei Teilflächen in etwa die Hälfte der Bodenfläche bzw. Deckenfläche und sind auf Stoß aneinander angrenzende Flächen oder zueinander beabstandete Flächen, die einen gleichmäßigen Abstand zueinander aufweisen.

Weitere Vorteile und praktische Ausführungsformen der Erfindung sind nachfolgend im Zusammenhang mit den Zeichnungen beschrieben. Es zeigen:
- Fig. 1a: eine erste Ausführungsform eines erfindungsgemäßen Etuis im auseinandergeklappten Zustand,
- Fig. 1b: das in Figur 1 a gezeigte Etui im zusammengeklappten Zustand in einer Seitenansicht,
- Fig. 2a: eine zweite Ausführungsform eines erfindungsgemäßen Etuis im auseinandergeklappten Zustand,
- Fig. 2b: das in Figur 2a gezeigte Etui im zusammengeklappten Zustand in einer Seitenansicht,

Figur 1 a zeigt ein erfindungsgemäßes Etui 10 in einem auseinandergeklappten Zustand. Es umfasst eine Bodenfläche 12, vier sich an die Bodenfläche 12 anschließende Seitenflächen 14a-d sowie sich an die Seitenflächen 14a-d anschließende Deckflächen 16a-d. Die Bodenfläche 12 steht mit den Seitenflächen 14a-d und je eine Seitenfläche steht mit einer Deckfläche 16a-d über lineare Klappbereiche 18 miteinander in Verbindung.

Die in Figur 1a zu erkennenden Flächen sind aus einem einheitlichen Obermaterial, z.B. aus einem Samtstoff, hergestellt. Die rückseitigen, in Figur 1a nicht zu erkennenden Flächen sind aus einem anderen Obermaterial, z.B. aus Leder, hergestellt. Zwischen den Obermaterialien der Deckflächen 16a und 16b sind als Magnetelemente 19 die in Figur 1 a gestrichelt dargestellten Permanentmagnete 20a-d angeordnet. In den Deckflächen 16c, 16d sind biegesteife Elemente aus einem magnetisierbaren Material angeordnet. Zur Erhöhung der Stabilität sind weitere biegesteife Elemente in den Seitenflächen 14c und 14d angeordnet.

Um das Etui aus dem in Figur 1a gezeigten auseinandergeklappten Zustand in einen - wie in Figur 1 b gezeigten - zusammengeklappten Zustand zu bringen, werden zunächst die Seitenflächen 14a-d in eine senkrechte Position zu der Grundfläche 12 geklappt. Anschließend werden die Deckflächen 16a-d in eine senkrechte Position zu den Seitenflächen 14a-d gebracht, so dass die Deckflächen 16a-d parallel zu der Bodenfläche 12 angeordnet sind und die Bodenfläche 12, die Seitenflächen 14a-d und die Deckflächen 16a-d einen quaderförmigen Körper bilden. Die Permanentmagneten 20a und 20c sowie 20b und 20d sind so in den Deckflächen 16a bzw. 16b angeordnet, dass sie im zusammengeklappten Zustand übereinander liegen und sich gegenseitig anziehen. Die magnetisierbaren Flächen in den Deckflächen 16c und 16d werden im zusammengeklappten Zustand zusätzlich von den Permanentmagneten 20a-d magnetisch angezogen.

Vorteilhaft ist, dass die Deckflächen 16a-d in der in Figur 1 gezeigten Konfiguration in beliebiger Reihenfolge aufeinander angeordnet werden und sich die Deckflächen 16a-d bei jeder Anordnung gegenseitig magnetisch anziehen. Dadurch kann nicht nur das äußere Design des Etuis 10 variiert werden. Es kann durch entsprechende Auswahl der Reihenfolge auch bestimmt werden, auf welcher Seite das Etui 10 zuerst geöffnet werden kann.

Wird die Deckfläche 16a als äußere Deckfläche eingesetzt, öffnet sich das Etui zuerst über die Seitenfläche 14a. Wird die Deckfläche 16b als äußere Deckfläche verwendet, öffnet sich das Etui zuerst über die Seitenfläche 14b. Werden die Deckflächen 16c, 16d als äußere Deckflächen eingesetzt, kann das Etui wahlweise über die Seitenflächen 14c oder 14d geöffnet werden.

Das in Figur 1 gezeigte Etui weist eine Länge von 16,5 cm, eine Breite von 7 cm und eine Höhe von 4,5 cm auf. Die Dicke der Flächen beträgt ca. 2 mm.

Bevorzugte Längen alternativer Etuis liegen bei 10 cm bis 20 cm, bevorzugte Breiten bei 1 cm bis 10 cm und bevorzugte Höhen bei 1 cm bis 10 cm. Bevorzugte Dicken Alternativer Etuis sind kleiner als 5 mm. Bei größeren Abmaßen eines erfindungsgemäßen Etuis bietet es sich an, zusätzlich zu dem Etui separate Trennelemente mit eigenen Magnetelementen 19 zur Verfügung zu stellen, um innerhalb eines Etuis eine flexible Inneneinteilung zu ermöglichen.

Die Figuren 2a und 2b zeigen eine zweite Ausführungsform eines erfindungsgemäßen Etuis 10. Für identische bzw. funktionsgleiche Elemente werden in diesen Figuren die gleichen Bezugszeichen verwendet wie in den Figuren 1 a und 1 b. Das in den Figuren 2a und 2b gezeigte Etui unterscheidet sich im Wesentlichen durch die Form der Seitenflächen 14a, 14b, die vorliegend trapezförmig ausgebildet sind. Dadurch ergibt sich - wie in Figur 2b zu erkennen ist ein nicht quaderförmiger dreidimensionaler Körper mit einer trapezförmigen Grundfläche.

Die vorstehend beschriebenen Ausführungsbeispiele sind nicht beschränkend. Die Erfindung kann im Rahmen der Ansprüche und unter Berücksichtung der Kenntnisse eines Fachmanns beliebig variiert werden. Beispielsweise kann die Zahl und Größe der Permanentmagnete variiert werden, es können die Formen der Flächen verändert werden oder es können die Materialien für die Bodenfläche 12, die Seitenflächen 14a-d und die Deckflächen 16a-d bzw. die Elemente innerhalb dieser Flächen variiert werden, um das Etui für bestimmte Zwecke oder Produkte zu konfigurieren.

### Bezugszeichenliste

- 10: Etui
- 12: Bodenfläche
- 14: Seitenfläche
- 16: Deckfläche
- 18: Klappbereich
- 19: Magnetelement
- 20: Permanentmagnet

## Patentansprüche

1. Klappbares Etui für Brillen umfassend mindestens
a) eine Bodenfläche (10),
b) vier an die Bodenfläche (10) angrenzende Seitenflächen (14a, 14b, 14c, 14d) und
c) mehrere an die Seitenflächen (14a, 14b, 14c, 14d) angrenzende Deckflächen (16a, 16b, 16c, 16d), wobei aneinander angrenzende Flächen über Klappbereiche (18) miteinander verbunden sind, wobei die genannten Flächen derart miteinander verbunden sind, dass sie bei vollständig aufgeklapptem Etui in einer Ebene liegen,
wobei an jeder Seite der Bodenfläche (10) je eine Seitenfläche (14a, 14b, 14c, 14d) angrenzt und jede Seitenfläche (14a, 14b, 14c, 14d) auf der der Bodenfläche (10) gegenüberliegenden Seite mit jeweils einer Deckfläche (16a, 16b, 16c, 16d) verbunden ist, **dadurch gekennzeichnet,**
**dass** alle Deckflächen (16a, 16b, 16c, 16d) Magnetelemente (19) umfassen, die derart angeordnet sind, dass durch Klappen um die Klappbereiche (18) ein formstabiler dreidimensionaler Körper mit einem durch die Bodenfläche (12) gebildeten Boden und einer vom Boden beabstandeten, durch die Deckflächen (16a, 16b, 16c, 16d) gebildeten Decke herstellbar ist, dessen Deckflächen (16a, 16b, 16c, 16d) durch die magnetische Anziehungskraft der Magnetelemente (19) miteinander verbindbar sind.

2. Etui nach Anspruch 1, **dadurch gekennzeichnet, dass** die Deckflächen (16a, 16b, 16c, 16d) derart gestaltet und angeordnet sind, dass bei beliebiger flächiger Anordnung der Deckflächen (16a, 16b, 16c, 16d) übereinander eine magnetische Verbindung zwischen den Deckflächen (16a, 16b, 16c, 16d) hergestellt wird.

3. Etui nach einem oder mehreren der vorstehenden Ansprüche,
**dadurch gekennzeichnet, dass** sich zwei Deckflächen (16a, 16b, 16c, 16d) im zusammengeklappten Zustand mindestens teilweise überlappen und miteinander zur Anlage kommen.

4. Etui nach einem oder mehreren der vorstehenden Ansprüche, **gekennzeichnet durch** eine Bodenfläche (12), vier Seitenflächen (14a, 14b, 14c, 14d) und vier Deckflächen (16a, 16b, 16c, 16d).

5. Etui nach einem oder mehreren der vorstehenden Ansprüche,
**dadurch gekennzeichnet, dass** zwei Deckflächen (16a, 16b) jeweils zwei Permanentmagnete (20a, 20b; 20c, 20d) aufweisen und zwei Deckflächen (16c, 16d) magnetisierbares Material aufweisen.

6. Etui nach einem oder mehreren der vorstehenden Ansprüche,
**dadurch gekennzeichnet, dass** die Magnetelemente (19) innerhalb der jeweiligen Flächen angeordnet sind.

7. Etui nach einem oder mehreren der vorstehenden Ansprüche,
**dadurch gekennzeichnet, dass** mindestens zwei Seitenflächen (14a, 14b, 14c, 14d) und/oder mindestens eine Deckfläche (16a, 16b, 16c, 16d) biegesteif ausgebildet sind.

8. Etui nach einem oder mehreren der vorstehenden Ansprüche,
**dadurch gekennzeichnet, dass** die Vorderseite und die Rückseite des auseinandergeklappten Etuis unterschiedliche Oberflächenmaterialien aufweisen.

9. Etui nach einem oder mehreren der vorstehenden Ansprüche,
**dadurch gekennzeichnet, dass** mindestens eine Fläche im zusammengeklappten Zustand drei zumindest teilweise aneinander anliegende Teilflächen umfasst, welche durch die Magnetelemente (19) zusammengehalten werden.

10. Etui nach Anspruch 9, **dadurch gekennzeichnet, dass** die Decke oder der Boden zwei Teilflächen und mindestens eine ober- und/oder unterhalb dieser Flächen angeordnete Zusatzfläche umfasst, die im zusammenklappten Zustand aneinander anliegen und durch die Magnetelemente (19) zusammengehalten werden.

## Claims

1. Folding case for glasses comprising at least
a) a bottom surface (10),
b) four lateral surfaces (14a, 14b, 14c, 14d) adjacent to the bottom surface (10); and
c) several cover surfaces (16a, 16b, 16c, 16d) adjacent to the lateral surfaces (14a, 14b, 14c, 14d),
mutually adjacent surfaces being joined together by folding areas (18),
said surfaces being joined together such that they are in one plane when the case is folded completely open,
one lateral surface (14a, 14b, 14c, 14d) being adjacent to each side of the bottom surface (10) and each lateral surface (14a, 14b, 14c, 14d) being joined with a cover surface (16a, 16b, 16c, 16d) on the side opposite the bottom surface (10), **characterized in**
**that** all cover surfaces (16a, 16b, 16c, 16d) comprise magnetic elements (19) arranged such that by folding around the folding areas (18) an inherently stable threedimensional body having a bottom formed by the bottom surface (12) and a cover spaced apart from the bottom and formed by the cover surfaces (16a, 16b, 16c, 16d) can be obtained whose cover surfaces (16a, 16b, 16c, 16d) can be joined together by the magnetic pull of the magnetic elements (19).

2. Case according to claim 1, **characterized in that** the cover surfaces (16a, 16b, 16c, 16d) are configured and arranged such that whatever the planar arrangement of the cover surfaces (16a, 16b, 16c, 16d) one upon the other, a magnetic connection is obtained between the cover surfaces (16a, 16b, 16c, 16d).

3. Case according to one or more of the preceding claims,
**characterized in that** two cover surfaces (16a, 16b, 16c, 16d) in a folded position overlap at least partially and abut on each other.

4. Case according to one or more of the preceding claims, **characterized by** one bottom surface (12), four lateral surfaces (14a, 14b, 14c, 14d) and four cover surfaces (16a, 16b, 16c, 16d).

5. Case according to one or more of the preceding claims,
**characterized in that** two cover surfaces (16a, 16b) each comprise two permanent magnets (20a, 20b, 20c, 20d) and two cover surfaces (16c, 16d) comprise magnetizable material.

6. Case according to one or more of the preceding claims,
**characterized in that** the magnetic elements (19) are arranged within the respective surfaces.

7. Case according to one or more of the preceding claims,
**characterized in that** at least two lateral surfaces (14a, 14b, 14c, 14d) and/or at least one cover surface (16a, 16b, 16c, 16d) are of rigid design.

8. Case according to one or more of the preceding claims,
**characterized in that** the front side and the back side of the case when folded apart comprise different surface materials.

9. Case according to one or more of the preceding claims,
**characterized in that** at least one surface in a folded position comprises three subareas at least partially abutting on each other and held together by the magnetic elements (19).

10. Case according to claim 9, **characterized in that** the cover or the bottom comprises two subareas and at least one additional area arranged above and/or below these surfaces, which in a folded position abut on each other and are held together by the magnetic elements (19).

## Revendications

1. Étui pliable pour lunettes, comprenant au moins
a) une surface inférieure (10),
b) quatre surfaces latérales (14a, 14b, 14c, 14d) adjacentes à la surface inférieure (10), et
c) une pluralité de surfaces supérieures (16a, 16b, 16c, 16d) adjacentes aux surfaces latérales (14a, 14b, 14c, 14d),
dans lequel les surfaces adjacentes entre elles sont reliées mutuellement par des zones de pliage (18),
dans lequel lesdites surfaces sont reliées ensemble de telle sorte qu'elles se trouvent dans un plan lorsque l'étui est complètement déplié,
dans lequel une surface latérale (14a, 14b, 14c, 14d) est adjacente à chaque côté de la surface inférieure (10), et chaque surface latérale (14a, 14b, 14c, 14d) est reliée à une surface supérieure (16a, 16b, 16c, 16d) au niveau de son côté opposé à la surface inférieure (10),
**caractérisé en ce que**
toutes les surfaces supérieures (16a, 16b, 16c, 16d) présentent des éléments magnétiques (19) qui sont agencés de telle sorte que par pliage au niveau des zones de pliage (18), un corps tridimensionnel de forme stable peut être fabriqué avec un plancher constitué de la surface inférieure (10) et un plafond espacé du sol et constitué des surfaces supérieures (16a, 16b, 16c, 16d), lesquelles surfaces supérieures (16a, 16b, 16c, 16d) peuvent être reliées les unes aux autres par la force d'attraction magnétique des éléments magnétiques (19).

2. Étui selon la revendication 1, **caractérisé en ce que** les surfaces supérieures (16a, 16b, 16c, 16d) sont configurées et agencées de telle sorte que par n'importe quel agencement de forme plate des surfaces supérieures (16a, 16b, 16c, 16d) les unes au-dessus des autres, une liaison magnétique entre les surfaces supérieures (16a, 16b, 16c, 16d) est produite.

3. Étui selon l'une quelconque des revendications précédentes, **caractérisé en ce que** deux surfaces supérieures (16a, 16b, 16c, 16d) se chevauchent au moins partiellement à l'état replié, et viennent en appui l'une avec l'autre.

4. Étui selon l'une quelconque des revendications précédentes, **caractérisé par** une surface inférieure (12), quatre surfaces latérales (14a, 14b, 14c, 14d) et quatre surfaces supérieures (16a, 16b, 16c, 16d).

5. Étui selon l'une quelconque des revendications précédentes, **caractérisé en ce que** deux surfaces supérieures (16a, 16b), présentent chacune deux aimants permanents (20a, 20b, 20c, 20d), et deux surfaces supérieures (16c, 16d) présentent un matériau magnétisable.

6. Étui selon l'une quelconque des revendications précédentes, **caractérisé en ce que** les éléments magnétiques (19) sont disposés à l'intérieur des surfaces respectives.

7. Étui selon l'une quelconque des revendications précédentes, **caractérisé en ce qu'**au moins deux surfaces latérales (14a, 14b, 14c, 14d) et/ou au moins une surface supérieures (16a, 16b, 16c, 16d) sont formées de façon rigide.

8. Étui selon l'une quelconque des revendications précédentes, **caractérisé en ce que** le recto et le verso de l'étui déplié présentent des matériaux de surface différents.

9. Étui selon l'une quelconque des revendications précédentes, **caractérisé en ce qu'**au moins une surface présente, dans l'état replié, trois surfaces partielles au moins partiellement adjacentes, qui sont maintenues ensemble par les éléments magnétiques (19).

10. Étui selon la revendication 9, **caractérisé en ce que** le plafond ou le plancher comprend deux surfaces partielles et au moins une surface supplémentaire agencée au-dessus et/ou au-dessous de ces surfaces, qui sont maintenus ensemble adjacentes dans l'état replié par l'intermédiaire des éléments magnétiques (19).
